# EUROPÄISCHE PATENTSCHRIFT

(11) **EP 1 062 647 B1**
(45) Veröffentlichungstag und Bekanntmachung des Hinweises auf die Patenterteilung: **21.08.2002**
(21) Anmeldenummer: 98952572.0
(22) Anmeldetag: 17.09.1998
(51) Int. Cl.: G08B 17/103, G08B 17/107

(54) **BRANDMELDER**
FIRE ALARM BOX
AVERTISSEUR D'INCENDIE

(30) Priorität: 07.03.1998 DE 19809896
(43) Veröffentlichungstag der Anmeldung: 27.12.2000
(73) Patentinhaber: ROBERT BOSCH GMBH, 70442 Stuttgart (DE)
(72) Erfinder: PFEFFERSEDER, Anton, D-82054 Sauerlach-Arget (DE); HENSEL, Andreas, D-71665 Vaihingen (DE)
(86) Internationale Anmeldenummer: DE9802750
(87) Internationale Veröffentlichungsnummer: WO99045515

(56) Entgegenhaltungen:
- CH-A- 569 972
- DE-U- 9 420 231
- GB-A- 2 314 618
- US-A- 3 922 656
- US-A- 4 857 895
- US-A- 5 352 901
- BRENCI M ET AL: "AN OPTICAL FIBER SENSOR SYSTEM FOR FIRE DETECTION IN HAZARDOUS ENVIRONMENTS" MEASUREMENT, Bd. 12, Nr. 2, 1. Dezember 1993, Seiten 183-190, XP000434507

## Beschreibung

Die Erfindung betrifft einen Brandmelder mit den im Oberbegriff des Patentanspruchs 1 genannten Merkmalen.

### Stand der Technik

Zur Brandfrüherkennung werden im allgemeinen Rauchmelder eingesetzt. Zu den am häufigsten eingesetzten Meldern im Bereich der Branddetektion zählen optische Rauchmelder. Sie können als Durchlicht- oder als Streulichtmelder ausgeführt sein. Auf dem Streustrahlungsprinzip beruhende Rauchmelder detektieren Rauchpartikel durch eine Messung von an diesen Rauchpartikeln gestreuter Strahlung. Das Ansprechverhalten beziehungsweise die Empfindlichkeit aller optischen Rauchmelder ist stark abhängig von der Art des Brandes. Die Menge, die Beschaffenheit und die Zusammensetzung des durch der. Brand erzeugten Rauches spielt eine große Rolle für die Empfindlichkeit der Rauchmelder. Brände mit geringer Rauchentwicklung können schlechter detektiert werden als Brände, bei denen viel Rauch entsteht. Streulichtrauchmelder sind zudem darauf angewiesen, daß eine Reflexion des Lichtes an den Rauchpartikeln entsteht. Zur Erzielung eines gleichmäßigeren Ansprechverhaltens von Brandmeldern können optische Rauchmelder mit Meldern kombiniert werden, die auf anderen Prinzipien basieren. Bekannt sind beispielsweise Ionisationsrauchmelder oder Temperaturmelder. Diese verschiedenen Brandmeldertypen können an verschiedenen Orten in einem Raum angebracht oder auch in einem einzigen Melder integriert werden.

Solche Kombinationen von optischen Rauchmeldern mit Temperaturmeldern oder Ionisationsrauchmeldern sind bekannt. Neben einer Temperaturerhöhung und der Entstehung von Rauch ist ein weiteres signifikantes Merkmal zur Branderkennung das Auftreten gasförmiger Verbrennungsprodukte. Diese können durch verschiedene Arten von Gassensoren detektiert werden.

Aufgabe der Erfindung ist es, einen Brandmelder zu schaffen, der verschiedenartige Brände, mit und ohne Rauchentwicklung, sicher detektieren kann.

Das Dokument US-A-3 922 656 wird als nächstliegender Stand der Technik 1 angesehen. Es offenbart einen Brandmelder zur Detektion von gasförmigen oder staubförmigen Verbrennungsprodukten mit einer optischen Erkennungseinrichtung und einem in Abhängigkeit von physikalischen oder chemischen Parametem der Verbrennungsprodukte generierten Signal, das an eine nachgeschaltete Auswerteeinheit gegeben wird, wobei die Erkennungseinrichtung einen optischen Sender und zwei optische Empfänger umfaßt, von denen einer außerhalb eines direkten Strahlungsbereiches des optischen Senders angeordnet ist und als Streulichtempfänger fungiert und der andere in einem direkten Strahlungbereich des optischen Senders angeordnet ist und bevorzugt Lichtanteile, die von einem spezifischen Gas absorbiert werden. detektiert.

### Vorteile der Erfindung

Der erfindungsgemäße Brandmelder mit den im Patentanspruch 1 genannten Merkmalen bietet den Vorteil, daß durch die Kombination zweier verschiedener Sensormethoden eine zuverlässigere Branderkennung möglich ist als dies bei herkömmlichen Rauch- oder Brandmeldern. der Fall ist. So ist ein an sich bekannter Streulichtempfänger zur Detektion von Rauch mit wenigstens einem weiteren optischen Empfänger kombi-niert, der durch Vorschaltung einer gassensitiven Schicht auf spezifische Bestandteile in der Luft reagiert, die bei der Verbrennung typischerweise entstehen. Durch Verwendung einer gemeinsamen Lichtquelle als optischen Sender kann der Brandmelder sehr kompakt und platzsparend aufgebaut sein. Auch die Signalverärbeitung einer nachgeschalteten Auswerteeinheit vereinfacht sich. Weiterhin genügt es in der Regel, nur einen solchen Brandmelder je Raum, wenn dieser eine bestimme Größe nicht überschreitet, vorzusehen, anstatt mehreren auf verschiedenen Meßprinzipien arbeitenden, was die Installation und Verkabelung erheblich vereinfacht. Die im direkten Strahlungsbereich des optischen Senders befindlichen optischen Empfänger können zusätzlich als Durchlichtrauchmelder fungieren und sind somit in der Lage, Helligkeitsänderungen aufgrund in der Luft vorhandener Aerosole zu registrieren. Dies wird vorteilhafterweise durch eine Auswerteeinheit ermöglicht, die dem optischen Empfänger nachgeschaltet ist und Schwankungen des elektrischen Signals aufgrund Schwankungen der Helligkeit des empfangenen Lichtsignals auswertet. Dabei kommen bekannte Verfahren, wie zum Beispiel modulierte Messung oder Lock-In-Technik zum Einsatz.

Weitere vorteilhafte Ausgestaltungen der Erfindung ergeben sich aus den übrigen, in den Unteransprüchen genannten, Merkmalen.

### Zeichnungen

Die Erfindung wird nachfolgend in einem Ausführungsbeispiel anhand der zugehörigen Zeichnungen näher erläutert. Es zeigen:
- Figur 1: eine Anordnung einer gassensitiven Schicht zwischen optischem Sender und optischem Empfänger;
- Figur 2: ein Absorptionsspektrum einer auf NO-beziehungsweise NO₂ sensitiven Schicht;
- Figur 3: eine Meßanordnung mit gassensitiver Schicht auf dem optischen Empfänger und
- Figur 4: einen Aufbau eines kombinierten Brandmelders.

### Beschreibung der Ausführungsbeispiele

Figur 1 zeigt eine beispielhafte Meßanordnung, bestehend aus einem optischen Sender 2, beispielsweise einer Infrarct-Leuchtdiode, und einem optischen Empfänger 4, beispielsweise einer Fotodiode, der auf Infrarotlicht empfindlich ist. Mit solchen Bauteilen sind kleine kompakte und kostengünstige Brandmelder möglich, die zudem mit sehr wenig Energie auskommen. Ebensogut können jedoch auch optische Sender 2 und Empfänger 4 verwendet werden, die mit Licht im sichtbaren Wellenlängenbereich arbeiten. Entscheidend für die Funktion der Neßanordnung ist die Abstimmung zwischen der Wellenlänge des vom optischen Sender 2 ausgesandten Lichts und der absorbierten Wellenlänge einer im folgenden beschriebenen gassensitiven Schicht 6. Zwischen optischem Sender 2 und in dessen direktem Strahlengang 8 in gewissem Abstand angebrachtem optischem Empfänger 4 befindet sich eine für die Strahlung des optischen Senders 2 durchlässige Schicht 6, beispielsweise bestehend aus einem Träger aus Polymermaterial, der mit einer bestimmten gassensitiven Schicht versehen ist. Diese für das vom optischen Sender 2 abgestrahlte Licht durchlässige Schicht 6 kann sich genau in der Mitte zwischen dem optischen Sender 2 und dem optischen Empfänger 4 befinden, es ist jedoch ebenso möglich, sie an jeder Position zwischen dem optischen Sender 2 und dem optischen Empfänger 4 anzuordnen, sofern sie sich im Strahlengang 8 befindet. Die an sich bekannte gassensitive Schicht 6 kann ein von dem optischen Sender 2 ausgesandtes Licht bestimmter Wellenlänge bei Wechselwirkung mit bestimmten Gasen teilweise absorbieren. Die gassensitive Schicht 6 enthält eine auf ein bestimmtes Gas sensitive Indikatorsubstanz und wird vor dem Einbau mittels vorheriger Eichmessungen kalibriert. Sobald das zu detektierende Gas in den Bereich zwischen optischem Sender 2 und optischem Empfänger 4 eintritt, ändert die in der Schicht 6 enthaltene Indikatorsubstanz ihre Absorption für bestimmte Wellenlängenbereiche der auf sie auftreffenden elektromagnetischen Strahlung. Da diese Wellenlänge einem lokalen Absorptionsmaximum der Indiktorsubstanz entspricht, registriert der hinter der Schicht 6 angeordnete optische Empfänger 4 eine veränderte Transmission. Die Höhe des Absorptionsmaximums und damit die Größe der Transmission sind proportional zur Konzentration des Gases. Diese kann mittels einer hier nicht dargestellten Auswerteeinheit erfaßt und bei einem Einsatz als Rauchmelder mit einem Signalgeber verbunden werden.

Figur 2 zeigt in einem Diagramm beispielhaft einen Zusammenhang zwischen der Wellenlänge und der Absorption von Licht einer gassensitiven Schicht bei verschiedenen Konzentrationen eines mit der gassensitiven Schicht in Berührung kommenden Gasgemisches. Auf der horizontalen Achse 16 des Diagramms ist die Wellenlänge λ des vom optischen Sender abgestrahlten Lichts in Nanometern (nm) aufgetragen. Auf der vertikalen Achse 14 ist ein relativer Absorptionswert aufgetragen, der bei vollständiger Absorption einen Wert von 1,0 annehmen würde. In der Figur 2 beispielsweise ist die gassensitive Schicht eine auf NO und/oder NO₂ sensitive Schicht. Erkennbar ist, daß bei einer bestimmten Lichtwellenlänge, im gezeigten Beispiel bei circa 670 nm, die Absorption von Licht bei steigender NO-Konzentration ein deutliches Maximum aufweist. Es sind mehrere Kurven 11 aufgetragen, deren Maiximum bei steigender NO-Konzentration jeweils zunimmt. Diese Zunahme ist durch einen aufwärts gerichteten Pfeil 12 angedeutet. Der Sensoreffekt. das heißt die Absorptions- beziehungsweise die Transmissionsänderungen, können bei den verwendeten gassensitiven Schichten in der Regel in relativ engen Wellenlängenbereichen nachgewiesen werden. Als Träger für solche gassensitiven Schichten eignen sich bestimmte Polymere, die chemisch weitgehend inert sind, so daß sichergestellt ist, daß nur die Indikatorsubstanz mit dem Gas wechselwirkt. Diese Indikatorsubstanz ist auf das Polymer aufgebracht und zeigt eine Wechselwirkung mit bestimmten Gasen. Weiterhin ist mit dieser Meßmethode möglich, mehrere optische Empfänger mit jeweils unterschiedlichen gassensitiven Schichten zu versehen und auf diese Weise kombinierte Rauchmelder darzustellen, die auf eine Vielzahl von verschiedenen Gasen ansprechen.

Figur 3 zeigt eine alternative Meßanordnung, bei der eine gassensitive Schicht 10 direkt auf den optischen Empfänger 4, im gezeigten Ausführungsbeispiel eine lichtempfindliche Fotodiode, aufgebracht ist. Gleiche Teile wie in den vorangegangenen Figuren sind mit gleichen Bezugszeichen versehen und nicht noch einmal erläutert. Eine solche Meßanordnung weist den Vorteil auf, daß damit sehr kompakte Rauch- beziehungsweise Verbrennungsgasmelder darstellbar sind. Zur Detektion verschiedener gasförmiger Verbrennungsprodukte können mehrere optische Empfänger 4 jeweils auf unterschiedliche Gase sensitive Schichten 10 auf weisen. Diese können alle im Strahlengang 8 des optischen Sensors 2 in einem bestimmten Abstand von diesem angeordnet sein und sind dadurch in der Lage, verschiedene charakteristische Absorptionssignale für verschiedene Verbrennungsgase an eine hier nicht dargestellte Auswerteeinheit zu liefern.

Figur 4 zeigt schließlich einen Aufbau eines kombinierten Brandmelders 1, der neben einem optischen Sender 2 einen als Streulichtsensor wirkenden optischen Empfänger 28 und wenigstens einen als Gassensor wirkenden optischen Empfänger 4 aufweist. Gleiche Teile wie in den vorangegangenen Figuren sind mit gleichen Bezugszeichen versehen und nicht noch einmal erläutert. Aufgrund des verwendeten Wellenlängenbereiches des von dem optischen Sender 2 abgestrahlten Lichts kann für beide Detektionsmethoden eine gemeinsame Lichtquelle, hier beispielsweise eine Infrarot-Leuchcdiode, eingesetzt werden. Der Brandmelder 1 besteht im wesentlichen aus einer Kammer 32, die so gestaltet ist, daß kein oder nur wenig Licht von außen eindringen kann und gleichzeitig Rauch und gasförmige Verbrennungsprodukte möglichst ungehindert Zugang haben. Dies kann, wie bei Streulichtmeldern üblich, in Form eines hier nicht dargestellten optischen Labyrinths realisiert sein. In der Wandung sind mehrere nach außen verschlossene Aufnahmen 34, 36, 38 für den optischen Sender 2 und den optischen Empfänger 4, 28 eingelassen. Die Kammer 32 ist nach wenigstens einer Stirnseite hin offen, so daß die Sensoren mit der Atmosphäre in der Kammer und darin enthaltenen Verbrennungsgasen oder Rauch in Verbindung stehen. Die Außenwand der Kammer 32 besteht vorzugsweise aus lichtundurchlässigem Material, damit bei den Messungen keine Fehleinflüsse durch einfallendes Streulicht auftreten. Die Aufnahmen 34, 36, 38 für den optischen Sender 2 und die optischen Empfänger 4, 28 sind vorzugsweise so tief gestaltet, daß der optische Sender 2 nur mit einem schmalen Lichtaustrittskegel abstrahlen kann, und daß auf die optischen Empfänger 4, 28 kein in die Stirnseiten der Kammer 32 einfallendes Streulicht auftreffen kann. Die optische Achse 8 des Lichtaustrittskegels des optischen Senders 2 liegt vorzugsweise in einem schrägen Winkel von beispielsweise 45° zur Längsachse der Kammer 32. Der optische Empfänger 28 für den Streulichtsensor, hier beispielsweise eine Photodiode, ist vorzugsweise so angeordnet, daß er nicht im direkten Strahlungsbereich 8 des optischen Senders 2 liegt und damit nur Streulicht empfangen kann. So kann eine optische Achse 30 des optischen Empfängers 28 ebenfalls in einem schrägen Winkel von beispielsweise 45° zur Längsachse der Röhre 32 liegen, so daß sich die optischen Achsen 8 und 30 in einem bestimmten Punkt auf der Längsachse der Röhre 32 unter einem Winkel von beispielsweise 90° schneiden. Der optische Empfänger 28 arbeitet in Verbindung mit dem optischen Sender 2 somit wie ein herkömmlicher Streulichtrauchmelder. Wenigstens ein weiterer optischer Empfänger 4 ist in einer weiteren Aufnahme 36 angeordnet, deren Längserstreckung in gleicher Richtung wie die Aufnahme 34 für den optischen Sender 2 ausgerichtet ist. Der optische Empfänger 4 liegt somit im direkten Strahlungsbereich des optischen Senders 2 und ist daher vorzugsweise zur Detektion von für den Streulichtsensor nicht detektierbaren Verbrennungsgasen geeignet. Zu diesem Zweck ist dem optischen Empfänger 4 ein Träger mit einer gassensitiven Schicht 18 zur Absorption bestimmter Lichtanteile in Abhängigkeit von in der Luft befindlichen Gaskonzentrationen vorgesetzt. Zur Bündelung des von den optischen Empfängern 4, 28 empfangenen Lichts sind diesen vorzugsweise Sammellinsen 22, 24 vorgeschaltet, die das in die Aufnahmen 36, 38 einfallende Licht exakt auf die lichtempfindliche Stelle der optischen Empfänger 4, 28 fokussieren. In einem Brandmelder 1 können mehrere optische Empfänger 4 mit jeweils unterschiedlichen vorgesetzten ganssensitiven Schichten vorgesehen sein. Dadurch können verschiedene gasförmige Verbrennungsprodukte erfaßt werden. Bei bestimmten Brandsituationen, wo keine Gase entstehen, auf welche die gassensitiven Schichten ansprechen könnten, kann der Streulichtsensor dennoch Alarm auslösen.

Als eine weitere Funktionsmöglichkeit des Brandmelders kann die Lichtdämpfung durch in der Verbrennungsluft enthaltene Aerosole gemessen und als Alarmkriterium herangezogen werden. Bei konstanter Helligkeit des vom optischen Sender 2 ausgestrahlten Lichts ist das vom optischen Empfänger 4 abgegebene elektrische Signal ebenfalls konstant. Bei einer Helligkeitsabschwächung durch in der Luft enthaltene Aerosole, auf welche die gassensitive Schicht 18 nicht durch eine teilweise Absorption anspricht, wird das vom optischen Empfänger 4 abgegebene Signal denncch schwächer, was als weiteres Kriterium für einen möglichen Brand ausgewertet werden kann.

## Patentansprüche

1. Brandmelder, insbesondere zur Detektion von gasförmigen und/oder staubförmigen Verbrennungsprodukten, mit wenigstens einer optischen Erkennungseinrichtung, wobei in Abhängigkeit von physikalischen und/oder chemischen Parametern der Verbrennungsprodukte ein Signal generiert und an eine nachgeschaltete Auswerteeinheit gegeben wird, wobei die Erkennungseinrichtung wenigstens einen optischen Sender (2)und wenigstens zwei optische Empfänger (4, 28) umfaßt, wobei einer der optischen Empfänger (28) außerhalb eines direkten Strahlungsbereiches (8) des optischen Senders (2) angeordnet ist und als Streulichtempfänger fungiert, **dadurch gekennzeichnet, daß** wenigstens einem weiteren, in einem direkten Strahlungsbereich (8) des optischen Senders (2) angeordneten, optischen Empfänger (4) eine gassensitive Schicht (18) vorgeschaltet ist, die bei einem Kontakt mit einem spezifischen Gas bevorzugt Lichtanteile eines bestimmten schmalen Wellenlängenbereiches absorbiert.

2. Brandmelder nach Anspruch 1, **dadurch gekennzeichnet, daß** mehrere optische Empfänger (4) im direkten Strahlungsbereich (8) des optischen Senders (2) angeordnet sind, denen jeweils auf unterschiedliche Gase sensitive Schichten (18) vorgeschaltet sind.

3. Brandmelder nach Anspruch 2, **dadurch gekennzeichnet, daß** den optischen Empfängern (4, 28) jeweils eine Optik (22, 24) vorgeschaltet ist.

4. Brandmelder nach einem der vorhergehenden Ansprüche, **dadurch gekennzeichnet, daß** ein von wenigstens einem im direkten Strahlengang (8) des optischen Senders (2) angeordneten optischen Empfänger (4) empfangenes Signal als das eines Durchlichtrauchmelders ausgewertet wird.

5. Brandmelder nach Anspruch 4, **dadurch gekennzeichnet, daß** dem wenigstens einen im direkten Strahlengang (8) des optischen Senders (2) angeordneten optischen Empfänger (4) jeweils eine Auswerteeinheit zur Auswertung von Helligkeitsänderungen durch im Strahlengang befindliche Aerosole nachgeschaltet ist.

6. Brandmelder nach einem der vorhergehenden Ansprüche, **dadurch gekennzeichnet, daß** der optische Sender (2) sowie die wenigstens zwei optischen Empfänger (4, 28) in einem gemeinsamen, für Luft durchlässigen und für Licht undurchlässigen, Gehäuse eingebaut sind.

## Claims

1. Fire detector, in particular for the detection of gaseous and/or dust-like combustion products, having at least one optical detection device, a signal being generated as a function of a physical and/or chemical parameters of the combustion products and fed to an evaluation unit connected downstream, the detection device comprising at least one optical transmitter (2) and at least two optical receivers (4, 28), one of the optical receivers (28) being arranged outside a direct radiation region (8) of the optical transmitter (2) and functioning as a stray-light receiver, **characterized in that** a gas-sensitive layer (18) is connected upstream of at least one further optical receiver (4) arranged in a direct radiation region (8) of the optical transmitter (2) and, in the event of contact with a specific gas, preferably absorbs components of light in a specific narrow wavelength range.

2. Fire detector according to Claim 1, **characterized in that** a plurality of optical receivers (4) are arranged in the direct radiation region (8) of the optical transmitter (2), in each case layers (18) sensitive to different gases being connected upstream of them.

3. Fire detector according to Claim 2, **characterized in that** in each case a lens (22, 24) is connected upstream of the optical receivers (4, 28).

4. Fire detector according to one of the preceding claims, **characterized in that** a signal received by at least one optical receiver (4) arranged in the direct beam path (8) of the optical transmitter (2) is evaluated as that from a transmitted-light smoke detector.

5. Fire detector according to Claim 4, **characterized in that** in each case an evaluation unit for evaluating lightness changes caused by aerosols located in the beam path is connected downstream of the at least one optical receiver (4) arranged in the direct beam path (8) of the optical transmitter (2).

6. Fire detector according to one of the preceding claims, **characterized in that** the optical transmitter (2) and the at least two optical receivers (4, 28) are incorporated in a common housing which is permeable to air but does not transmit light.

## Revendications

1. Avertisseur d'incendie, en particulier pour la détection de produits de combustion sous forme de gaz et/ou de poussière, comportant au moins un dispositif optique de reconnaissance, dans lequel :
- en fonction des paramètres physiques et/ou chimiques, un signal est généré et envoyé à une unité de valorisation disposée en aval,
- le dispositif de reconnaissance comprend au moins un émetteur optique (2) et au moins deux récepteurs optiques (4, 28) dont l'un (28) est placé en dehors de la zone de rayonnement direct (8) de l'émetteur optique (2) et fonctionne comme récepteur de lumière diffuse,
**caractérisé en ce qu'**
en amont d'un autre récepteur optique (4) disposé dans la zone de rayonnement direct (8) de l'émetteur optique (2) se trouve une couche (18), sensible au gaz, qui absorbe, quand elle est en contact avec un gaz spécifique, de préférence des parts de la lumière correspondant à une étroite plage de longueur d'onde.

2. Avertisseur selon la revendication 1,
**caractérisé en ce que**
plusieurs récepteurs optiques (4) sont montés dans la zone (8) de rayonnement direct de l'émetteur optique (2) et en amont de chacun d'eux se trouve une couche (18) sensible à un gaz différent.

3. Avertisseur selon la revendication 2,
**caractérisé en ce qu'**
une optique (22, 24) est montée en amont de chacun des récepteurs optiques (4, 28).

4. Avertisseur selon l'une quelconque des revendications précédentes,
**caractérisé en ce qu'**
un signal reçu par au moins un récepteur optique (4) monté dans le rayonnement direct (8) de l'émetteur optique (2) est valorisé comme signal d'un avertisseur de fumée transparence.

5. Avertisseur selon la revendication 4,
**caractérisé en ce qu'**
en aval d'au moins un récepteur optique (4) situé dans le rayonnement direct (8) de l'émetteur optique (2) est monté chaque fois une unité d'évaluation pour déterminer les variations d'intensité produite par des aérosols se trouvant dans le rayonnement.

6. Avertisseur selon l'une quelconque des revendications précédentes,
**caractérisé en ce que**
l'émetteur optique (2) ainsi qu'au moins les deux récepteurs optiques (4, 28) sont montés dans un boîtier commun qui est perméable à l'air mais ne l'est pas à la lumière.
